# EUROPÄISCHE PATENTSCHRIFT

(11) **EP 2 063 208 B1**
(45) Veröffentlichungstag und Bekanntmachung des Hinweises auf die Patenterteilung: **25.03.2015**
(21) Anmeldenummer: 08020005.8
(22) Anmeldetag: 17.11.2008
(51) Int. Cl.: F28D 7/12, F28F 1/00, F28F 13/06, F28D 7/10, F28D 21/00

(54) **Wärmetauscher**
Heat exchanger
Échangeur de chaleur

(30) Priorität: 20.11.2007 DE 202007016275 U
(43) Veröffentlichungstag der Anmeldung: 27.05.2009
(73) Patentinhaber: Consarctic Entwicklungs- und Handels GmbH, 63821 Schöllkrippen (DE)
(72) Erfinder: Been, Raymond J., 63821 Schöllkrippen (DE)
(74) Vertreter: Säger, Manfred

(56) Entgegenhaltungen:
- DE-C- 592 821
- DE-C1- 19 650 086
- GB-A- 474 826
- US-A- 2 791 104
- US-A- 3 765 189
- US-A- 3 907 028

## Beschreibung

Die Erfindung betrifft einen gattungsgemässen, kryogenen Wärmetauscher.

Es gibt verschiedene Sorten von Wärmetauschern die stabile Temperaturen ermöglichen. Dabei wird in der Regel ein gut wärmeleitfähiges Material, z.B.Metall in den flüssigen Stickstoff getaucht und mit einem Heizelement an einer bestimmten Stelle durch Gegenheizen auf die gewünschte Temperatur gebracht sowie auf dieser Temperatur gehalten. Hierbei ergeben sich grössere Verluste an Stickstoff durch das Gegenheizen, was zu einem schlechten Wirkungsgrad führt und daher unerwünscht ist.

Ein gattungsgemässer Wärmetauscher ist bekannt (GB 474,826). Das Labyrinth ist dabei von zumindest zwei, zu dem Zylindermantel konzentrischen Hohlzylindern ausgebildet. Jeder Hohlzylinder ist mit seinem einen Ende in dem Inneren des Zylinders zugewandten Nuten dessen einer Stirnwand festgelegt und endet mit seinem enderen Ende mit Abstand vor der anderen Stirnwan unter Bildung einer einzigen, zickfachförmig verlaufenden Innenkammer.

Der Erfindung liegt daher die Aufgabe zu Grunde einen gattungsgemässen Wärmetauscher mit besserem Wirkungsgrad vozuschlagen.

Diese Aufgabe wird erfindungsgemäss durch den Gegenstand des Hauptanspruchs gelöst.

Erfindungsgemäss ist der Wärmetauscher mit dem Lagyrinth auf relativ einfache Weise mit relativ geringem Maschinenaufwand in diversen Größen und Abmessungen, z.T: auch mit Standard- bzw. Normbauteilen einfach und kostengünstig herzustellen. Die Nachteile bekannter Wärmetauscher beim Stand der Technik werden durch die Erfindung vermieden, die genau geregelte Temperaturen ohne Gegenheizung im vorgenannten kryogenen Bereich ermöglicht. Mit dem erfindungsgemässen kryogenen Wärmetauscher können also mittels des flüssigen Stickstoffs Temperaturen im Bereich zwischen -190°C und +20°C mit relativ schnellen Abkühl- und Aufwärmraten in überraschend einfacher Weise sehr stabil gehalten werden; ausserdem kann er zum Beispiel an andere Geräte, in denen Proben auf einer bestimmten Temperatur sehr genau gehalten werden sollen, angeschlossen werden. Hierbei ist zweckmässigerweise das Labyrinth von zumindest zwei, zu dem Zylindermantel konzentrischen Hohlzylindern unter Bildung von Innenkammern ausgebildet, deren beide Stirnenden in zueinander konzentrischen, dem Inneren des Zylinders zugewandten Nuten der zwei zueinander parallelen Stirnseiten eingesetzt sind, wobei jeder Hohlzylinder mit zumindest einem radialen Durchlass versehen ist. Es werden dabei besonders lange Wege im Labyrinth von dem flüssigen bzw. kalten gasförmigen Stickstoff zurückgelegt, wenn jeder Hohlzylinder mit zwei oder mehr radialen Durchlässen versehen ist, deren Mittelpunkte auf einer parallel zu der Achse des Zylinders verlaufenden Gerade angeordnet sind, und der zumindest eine radiale Durchlass des einen Hohlzylinders diametral zu dem zumindest einen radialen Durchlass des dazu benachbart angeordneten anderen Hohlzylinders und zugleich der zumindest eine als Loch ausgebildete radiale Durchlass des einen Hohlzylinders in Richtung der Achse des Zylinders nahe dessen einer Stirnseite und der zumindest eine radiale Durchlass des dazu benachbart angeordneten anderen Hohlzylinders in Richtung der Achse des Zylinders nahe dessen anderer Stirnseite angeordnet ist.

Die Steuerung des erfindungsgemässen Wärmetauschers gestaltet sich dabei besonders einfach und erfolgt ohne Gegenheizen durch ein in Strömungsrichtung vor dem Eingang vorgesehenes, über die Menge des flüssigen Stickstoffs die Temperatur des Wärmetausches steuerndes Ventil.

Weitere zweckmässige Ausgestaltungen und Weiterbildungen der Erfindung sind in den Unteransprüchen gekennzeichnet.

Ein Ausführungsbeispiel der Erfindung wird nachfolgend unter Bezugnahme auf die Zeichnung näher erläutert. In dieser zeigt:
- Figur 1: den Wärmetauscher gemäss der Erfindung, als Sprengbild;
- Figur 2: den Wärmetauscher nach Figur 1, in Stirnansicht;
- Figur 3: einen Schnitt III-III gemäss Figur 2 und
- Figur 4: einen Schnitt IV-IV gemäss Figur 3 und

Der insgesamt mit 5 bezeichnete kryogene Wärmetauscher weist einen ggf. über Verbindungsschläuche mit einem Flüssig-Stickstoff-Behälter mit Entnahmevorrichtung verbundenen Eingang 6 für flüssigen Stickstoff (N₂) sowie einem Ausgang 7 für den dann gasförmig gewordenen Stickstoff auf, wobei der Wärmetauscher 5 als hohler Zylinder mit einem Zylindermantel 8 mit zwei zueinander parallelen Stirnseiten 9 sowie mit einem Labyrinth in seinem Inneren ausgebildet ist. Der Eingang 6 ist als radial verlaufender Stutzen an dem Zylindermantel 8 und der Ausgang 7 als zu dem Zylindermantel konzentrischer, an seinen beiden Stirnseiten offener Hohlzylinder 10 ausgebildet, der mit mehreren radialen Durchlässen 18 versehen ist.

Das Labyrinth ist dabei beim wiedergegebenen Ausführungsbeispiel von drei zu dem Zylindermantel 8 konzentrischen mit -je zumindest einem, beim wiedergegebenen Ausführungsbeispiel- drei radialen Durchlässen 17 versehenen Hohlzylindern 11,12,13 unter Bildung von Innenkammern 14 ausgebildet ist, deren beide Stirnenden 15 in zueinander konzentrischen, dem Inneren des Zylinders zugewandten Nuten 16 der zwei zueinander parallelen Stirnseiten 9 eingesetzt sind. Die Mittelpunkte der jeweils drei radialen Durchlässe 17 sind dabei auf einer parallel zu der Achse des Zylinders verlaufenden Gerade angeordnet. Dabei ist der zumindest eine radiale Durchlass 17 des einen Hohlzylinders 12 diametral zu dem zumindest einen radialen Durchlass 17 des dazu benachbart angeordneten anderen Hohlzylinders 11,13 und der zumindest eine radiale Durchlass 17 des äussersten Hohlzylinders 13 mit dem grössten Radius bezüglich des Eingangs 6 für flüssigen Stickstoff diametral gegenüberliegend angeordnet.

Der Zylinder, die zwei zueinander parallelen Stirnseiten 9, und die zumindest zwei, zu dem Zylindermantel konzentrischen Hohlzylinder 10,11,12,13 bestehen aus einem guten Wäremeleiter, z.B. Kupfer und sind gut wärmeleitend miteinander verbunden.

Wie in Figur 4 schematisch gezeigt, ist in Strömungsrichtung vor dem Eingang 6 ein über die Menge des flüssigen Stickstoffs die Temperatur des Wärmetausches 5 steuerndes Ventil 20 vorgesehen ist.

Der durch den Eingang 6 injizierte flüssige Stickstoff wird durch das durch die Hohlzylinder 10 bis 13 und der Anordnung von deren Durchlässen 17 gebildete Labyrinth, wie in Figur 4 dargestellt, einen möglichst langen Strömungsweg über die Innenräume 14 zwischen den Hohlzylindern zum Ausgang 7 zu nehmen, von wo der eventuell noch flüssige Stickstoff oder der durch dessen Verdampfung entstandene gasförmige Stickstoff über einen -nicht gezeigten- Adapter axial abgeleitet wird.

## Patentansprüche

1. Kryogener Wärmetauscher (5) mit einem Eingang (6) für flüssigen Stickstoff (LN₂) sowie einem Ausgang (7) für den gasförmigen Stickstoff (N₂), wobei der Wärmetauscher (5) als hohler Zylinder mit einem Zylindermantel (8), mit zwei zueinander parallelen Stirnseiten (9) sowie mit einem Labyrinth in seinem Inneren ausgebildet ist, das von zumindest zwei zu dem Zylindermantel (8) konzentrischen Hohlzylindern (11,12,13) gebildet ist, wobei der Eingang (6) als radial verlaufender Stutzen an dem Zylindermantel (8) ausgebildet ist, **dadurch gekennzeichnet, dass** der Ausgang (7) als zu dem Zylindermantel (8) konzentrischer, an seinen beiden Stirnseiten (9) offener Hohlzylinder (10) ausgebildet ist, der mit mehreren radialen Durchlässen 18) versehen ist, dass die beiden Stirnenden (15) der zumindest zwei Hohlzylinder (11,12,13) in zueinander konzentrischen, dem Inneren des hohlen Zylinders zugewandten Nuten (16) der zwei zueinander parallelen Stirnseiten (9) unter Bildung von Innenkammern (14) eingesetzt sind, dass jeder Hohlzylinder (11,12,13) mit zumindest einem als Loch ausgebildeten radialen Durchlass (17) versehen ist, dass der zumindest eine als Loch ausgebildete radiale Durchlass (17) des einen Hohlzylinders (12) diametral zu dem zumindest einen radialen Durchlass (17) des dazu benachbart angeordneten anderen Hohlzylinders (11,13) angeordnet ist und dass der zumindest eine als Loch ausgebildete radiale Durchlass (17) des einen Hohlzylinders (12) in Richtung der Achse des Zylinders nahe dessen einer Stirnseite (9) und der zumindest eine radiale Durchlass (17) des dazu benachbart angeordneten anderen Hohlzylinders (11,13) in Richtung der Achse des Zylinders nahe dessen anderer Stirnseite (9) angeordnet ist.

2. Wärmetauscher nach Anspruch 1, **dadurch gekennzeichnet, dass** jeder Hohlzylinder (11,12,13) mit zwei oder mehr radialen Durchlässen (17) versehen ist, deren Mittelpunkte auf einer parallel zu der Achse des Zylinders verlaufenden Gerade angeordnet sind.

3. Wärmetauscher nach Anspruch 1 oder 2, **dadurch gekennzeichnet, dass** der zumindest eine radiale Durchlass (17) des äussersten Hohlzylinders (13) mit dem grössten Radius bezüglich des Eingangs (6) für flüssigen Stickstoff diametral gegenüberliegend angeordnet ist.

4. Wärmetauscher nach einem der vorhergehenden Ansprüche, **dadurch gekennzeichnet, dass** der den Ausgang (7) bildende, an seinen beiden Stirnseiten offene Hohlzylinder (10) mit mehreren radialen Durchlässen (15) versehen ist.

5. Wärmetauscher nach Anspruch 4, dadurch **gekennzeichnet, dass** die Mitten der mehreren radialen Durchlässe auf einem Kreis liegen.

6. Wärmetauscher nach Anspruch 5, dadurch **gekennzeichnet, dass** die mehreren radialen Durchlässe (17) in Richtung der Achse des Zylinders nahe der einen Stirnseite (9) angeordnet sind.

7. Wärmetauscher nach einem der vorhergehenden Ansprüche, **dadurch gekennzeichnet, dass** der Zylinder, die zwei zueinander parallelen Stirnseiten (9), und die zumindest zwei, zu dem Zylindermantel (8) konzentrischen Hohlzylinder (10,11,12,13) aus einem guten Wäremeleiter bestehen und gut wärmeleitend miteinander verbunden sind.

8. Wärmetauscher nach einem der vorhergehenden Ansprüche, **dadurch gekennzeichnet, dass** in Strömungsrichtung vor dem Eingang (6) ein über die Menge des flüssigen Stickstoffs die Temperatur des Wärmetausches (5) steuerndes Ventil (20) vorgesehen ist.

## Claims

1. Cryogenic heat exchanger (5) having an inlet (6) for liquid nitrogen (LN₂) and an outlet (7) for the gaseous nitrogen (N₂), the heat exchanger (5) being configured as a hollow cylinder with a cylinder casing (8), with two end faces (9) parallel to one another and with a labyrinth inside it which is formed by at least two hollow cylinders (11, 12, 13) concentric with the cylinder casing (8), the inlet (6) being configured as a radially extending connection on the cylinder casing (8), **characterised in that** the outlet (7) is configured as a hollow cylinder (10) open at both its end faces (9) and concentric with the cylinder casing (8), said cylinder (10) being provided with a plurality of radial passages (18), **in that** the two ends (15) of the at least two hollow cylinders (11, 12, 13) are inserted in concentric grooves (16) in the two parallel end faces (9), said grooves facing the interior of the hollow cylinder, so as to form internal chambers (14), **in that** each hollow cylinder (11, 12, 13) is provided with at least one radial passage (17) embodied as a hole, **in that** the at least one radial passage (17) embodied as a hole in one of the hollow cylinders (12) is arranged diametrically to the at least one radial passage (17) in the adjacent, other hollow cylinder (11, 13), and **in that** the at least one radial passage (17) embodied as a hole in one hollow cylinder (12) is arranged close to an end face (9) of the cylinder, in the axial direction thereof, and the at least one radial passage (17) in the adjacent, other hollow cylinder (11, 13) is arranged close to the other end face (9) of the cylinder, in the axial direction thereof.

2. Heat exchanger according to claim 1, **characterised in that** each hollow cylinder (11, 12, 13) is provided with two or more radial passages (17), the centre points of which are arranged on a straight line running parallel to the axis of the cylinder.

3. Heat exchanger according to claim 1 or 2, **characterised in that** the at least one radial passage (17) of the outermost hollow cylinder (13) with the largest radius is arranged diametrically opposite the inlet (6) for liquid nitrogen.

4. Heat exchanger according to one of the preceding claims, **characterised in that** the hollow cylinder (10) forming the outlet (7) and open at both its end faces is provided with a plurality of radial passages (15).

5. Heat exchanger according to claim 4, **characterised in that** the centres of the plurality of radial passages are located on a circle.

6. Heat exchanger according to claim 5, **characterised in that** the plurality of radial passages (17) are arranged close to one end face (9), in the axial direction of the cylinder.

7. Heat exchanger according to one of the preceding claims, **characterised in that** the cylinder, the two end faces (9) parallel to one another, and the at least two hollow cylinders (10, 11, 12, 13) concentric with the cylinder casing (8) are made of a good heat conductor and are connected to one another so as to conduct heat satisfactorily.

8. Heat exchanger according to one of the preceding claims, **characterised in that** a valve (20) which controls the temperature of the heat exchanger (5) by means of the quantity of liquid nitrogen is provided in front of the inlet (6), in the direction of flow.

## Revendications

1. Echangeur de chaleur cryogénique (5) pourvu d'une entrée (6) pour l'azote liquide (LN₂) et d'une sortie (7) pour l'azote gazeux (N₂), la partie intérieure de l'échangeur de chaleur (5) étant réalisée sous la forme d'un cylindre creux pourvu d'une enveloppe cylindrique (8), de deux faces frontales (9) parallèles l'une à l'autre et d'un labyrinthe, cette partie intérieure étant formée par au moins deux cylindres creux (11, 12, 13) concentriques par rapport à l'enveloppe cylindrique (8), l'entrée (6) étant formée sur l'enveloppe cylindrique (8) en tant que tubulure s'étendant radialement, **caractérisé en ce que** la sortie (7) est réalisée sous la forme d'un cylindre creux (10) concentrique par rapport à l'enveloppe cylindrique (8) et ouvert au niveau de ses deux faces frontales (9), lequel cylindre est pourvu de plusieurs passages radiaux (18), **en ce que** les deux extrémités frontales (15) des deux cylindres creux (11, 12, 13) ou plus sont insérées dans des rainures (16), concentriques les unes par rapport aux autres et tournées vers la partie intérieure du cylindre creux, des deux faces frontales (9) parallèles l'une à l'autre avec formation de chambres intérieures (14), **en ce que** chaque cylindre creux (11, 12, 13) est pourvu d'au moins un passage radial (17) réalisé sous la forme d'un trou, **en ce que** le ou les passages radiaux (17), réalisés sous la forme d'un trou, d'un des cylindres creux (12) est disposé de manière diamétralement opposée au ou aux passages radiaux (17) de l'autre cylindre creux (11, 13) disposé au voisinage de ce dernier et **en ce que** le ou les passages radiaux (17), réalisés sous la forme d'un trou, d'un des cylindres creux (12) sont disposés en direction de l'axe du cylindre à proximité d'une face frontale (9) de ce cylindre creux et le ou les passages radiaux (17) de l'autre cylindre creux (11, 13) disposé au voisinage de ce dernier sont disposés en direction de l'axe du cylindre à proximité de l'autre face frontale (9) de ce cylindre creux.

2. Echangeur de chaleur selon la revendication 1, **caractérisé en ce que** chaque cylindre creux (11, 12, 13) est pourvu de deux passages radiaux (17) ou plus, dont les centres sont disposés sur une droite s'étendant parallèlement à l'axe du cylindre.

3. Echangeur de chaleur selon la revendication 1 ou 2, **caractérisé en ce que** le ou les passages radiaux (17) du cylindre creux (13) le plus extérieur présentant le plus grand rayon sont disposés de manière diamétralement opposée par rapport à l'entrée (6) pour l'azote liquide.

4. Echangeur de chaleur selon l'une quelconque des revendications précédentes, **caractérisé en ce que** le cylindre creux (10) formant la sortie (7) et ouvert par ses deux faces frontales est pourvu de plusieurs passages radiaux (15).

5. Echangeur de chaleur selon la revendication 4, **caractérisé en ce que** les centres des différents passages radiaux se situent sur un cercle.

6. Echangeur de chaleur selon la revendication 5, **caractérisé en ce que** les différents passages radiaux (17) sont disposés en direction de l'axe du cylindre à proximité de l'une des faces frontales (9).

7. Echangeur de chaleur selon l'une quelconque des revendications précédentes, **caractérisé en ce que** le cylindre, les deux faces frontales (9) parallèles l'une à l'autre et les deux cylindres creux (10, 11, 12, 13) ou plus concentriques par rapport à l'enveloppe cylindrique (8) sont constitués d'un conducteur conduisant bien la chaleur et sont reliés les uns aux autres de manière thermoconductrice.

8. Echangeur de chaleur selon l'une quelconque des revendications précédentes, **caractérisé en ce qu'**une soupape (20) régulant la température de l'échange de chaleur (5) par l'intermédiaire de la quantité d'azote liquide est disposée dans le sens d'écoulement en amont de l'entrée (6).
